# EUROPÄISCHE PATENTSCHRIFT

(11) **EP 0 871 251 B1**
(45) Veröffentlichungstag und Bekanntmachung des Hinweises auf die Patenterteilung: **23.10.2002**
(21) Anmeldenummer: 98103541.3
(22) Anmeldetag: 28.02.1998
(51) Int. Cl.: H01R 13/44, H01R 13/639

(54) **Sperrdose**
Locking box
Boîte de verrouillage

(30) Priorität: 08.04.1997 DE 19714453
(43) Veröffentlichungstag der Anmeldung: 14.10.1998
(73) Patentinhaber: Deutsche Telekom AG, 53113 Bonn (DE)
(72) Erfinder: Kaltenbach, Ulrich, 58135 Hagen (DE); Weihrauch, Jürgen, 58095 Hagen (DE)

(56) Entgegenhaltungen:
- EP-A- 0 278 514
- DE-A- 4 312 218
- DE-U- 1 930 844
- DE-U- 7 031 290
- DE-U- 29 618 745

## Beschreibung

Die Erfindung betrifft eine Sperrdose zum Sperren eines teilnehmerseitigen Breitbandkabelanschlusses gegen unberechtigtes Aufschalten.

Zur Bereitstellung teilnehmerseitiger Breitbandkabelanschlüsse werden heutzutage Netze mit einer Baumstruktur in Verteilrichtung verwendet. Ausgehend von einer Breitbandverteilanlage können so je nach Anlage bis zu weit über 1000 Wohneinheiten über Antennenanschlußkabel bzw. Koaxialkabel an das Netz angeschlossen werden, wobei teilnehmerseitig Antennenanschlußdosen zum Aufschalten von Endgeräten bereitgestellt sind. Das Antennenanschlußkabel ist hierzu durch die einzelnen Antennenanschlußdosen durchgeschleift, und bei einer die Enddose bildenden Antennenanschlußdose mit einem Widerstand am Ausgang abgeschlossen. Zur Nutzung des so bereitgestellten Anschlusses bzw. zur Rufschaltung eines Endgeräts muß vom Teilnehmer eine Gebühr entrichtet werden.

Wenn keine Gebühr entrichtet wird bzw. der Teilnehmer von der Nutzung des bereitgestellten Anschlusses absieht, wird die jeweilige Antennenanschlußdose gegen unberechtigtes Aufschalten gesperrt. Zur Zeit wird dazu ein Sperraufsatz verwendet, der auf die Antennenanschlußdose montiert, verplombt und mit einem Aufkleber versehen wird. Nach dieser Maßnahme kann ohne Beschädigung der Plombe oder Zerstörung des Sperraufsatzes dieser nicht mehr von der Antennenanschlußdose entfernt werden.

Dokument DE-U-70 31 290 beschreibt eine derartige Antennenanschlußdose, bei welcher ein von außen aufsetzbarer, plombenartiger Sperraufsatz die Anschlußbuchsen überdeckt, so daß an diesen ein Ausgangssignal nicht entnehmbar ist und gleichzeitig das Abnehmen des Abdeckrahmens der Dose verhindert. Die Plombe weist hierzu Stifte auf, die bei aufgesetzter Plombe in die Innenleiterverbindung der Anschlußbuchsen führen sowie Rastbeinchen, die zur Befestigung der Plombe am Boden des Dosenkörpers einrasten.

Da die Antennenanschlußdose häufig zusammen mit anderen Einbauteilen, wie z. B. Steckdosen, Schaltern oder Telefonanschlußdosen, in einem Mehrfachrahmen angeordnet ist, so daß sich ein montierter Sperraufsatz auf dem Mehrfachrahmen befindet, können Reparaturen an den vorgenannten weiteren Einbauteilen oder auch Tapezier- bzw. Renovierarbeiten nur nach Entfernen des Sperraufsatzes durchgeführt werden. Da hierfür jedoch zunächst ein Entfernen der Plombe notwendig ist, wozu im allgemeinen nur der Netzanbieter oder ein von ihm autorisiertes Unternehmen berechtigt ist, entstehen diesem bei derartigen Einsätzen hohe Kosten. Ein weiterer Nachteil des derzeitig verwendeten Sperraufsatzes besteht indessen in der Bautiefe von ungefähr 3 cm. Dieser Abstand verhindert oft, daß Möbelstücke nahe genug an die Wand gerückt werden können bzw. aufgrund des erzwungenen Wandabstands zwischen einem aufgestellten Möbelstück und der Wand ein Raum bereitgestellt wird, der zur Ansammlung insbesondere von Staub, Ungeziefer oder krankheitserregenden Keimen prädestiniert ist.

Der Erfindung liegt daher die Aufgabe zugrunde, eine Sperrdose zum Sperren eines teilnehmerseitigen Breitbandkabelanschlusses gegen unberechtigtes Aufschalten bereitzustellen, mit welcher die vorgenannten Nachteile des Standes der Technik vermieden werden und parallel dazu die Sicherheit gegen eine unberechtigte Nutzung des Anschlusses kostengünstig verbessert wird.

Dieses Ergebnis wird auf höchst überraschende Weise bereits durch die Merkmale des Anspruchs 1 erzielt.

Durch Bereitstellen einer Sperrdose, welche eine Antennenanschlußdose mit wenigstens einer Anschlußbuchse und eine Klemmplatte zur Befestigung eines an der Antennenanschlußdose anschaltbaren Anschlußkabels umfaßt, wobei die Anschlußbuchse elektrisch und/oder optisch isoliert ist, so daß an ihr kein Ausgangssignal entnehmbar ist, und die Klemmplatte gegen unberechtigtes Entfernen sicherbar ist, wird durch eine physische Verlagerung der Sperreinrichtung aus dem Einwirkungsbereich des Wohnungsbesitzers heraus in den für diesen weniger zugänglichen Bereich der, vorzugsweise in der Wand unter Putz fest installierten Teile hinein ein verbesserter Schutz gegen unberechtigtes teilnehmerseitiges Aufschalten gewährleistet, wobei aufgrund des nicht mehr benötigten, bisher in den Raum ragenden Sperraufsatzes eine im wesentlichen ebene Oberfläche erzielt wird und ferner das ungehinderte Auswechseln von in einem Mehrfachrahmen benachbart angeordneten Teilen ermöglicht wird.

Um die erfindungsgemäße Sperrdose auf sehr kostengüntige Weise als Durchgangsdose und als Enddose bereitzustellen, welche im wesentlichen in jede bestehende private Breitbandverteilanlage einbaubar sind, ohne diese insbesondere elektrisch oder dämpfungsmäßig zu verändern, ist eine Platine vorgesehen, die lediglich ein ankommendes und ein abgehendes Antennenanschlußkabel verbindet bzw. ein ankommendes Antennenanschlußkabel im wesentlichen reflexionsfrei abschließt.

Ist in vorteilhafter Weiterbildung eine Schraube zur Befestigung der Klemmplatte mit einer Bohrung versehen, kann mit Hilfe einer beliebigen, an der als Sperrdose umgerüsteten Antennenanschlußdose herstellungsbedingt vorhandenen Öffnung auf einfache Weise ein Plombendraht zur Sicherung der Klemmplatte befestigt und mit einer Plombe versehen werden.

Eine bevorzugte Ausgestaltung der Sperrdose sieht die Erdung der Anschlußbuchse vor, so daß jede Auskopplung der Anschlußbuchse an die Sperrdose verhindert ist.

Die Erfindung wird nachfolgend anhand einer bevorzugten Ausführungsform im einzelnen beschrieben. Es zeigen:
- Fig. 1: eine schematische Darstellung einer Sperrdose in unmontiertem Zustand,
- Fig. 2: eine schematische Aufsicht einer durchgeschleiften Sperrdose und
- Fig. 3: eine schematische Darstellung der Verschaltung der Sperrdose der Fig. 2.

Nachfolgend wird auf Fig. 1 Bezug genommen, welche eine erfindungsgemäße Sperrdose 1 darstellt, nach außen jedoch den Eindruck einer im wesentlichen handelsüblichen Anschlußdose erweckt. Die dargestellte Sperrdose 1 ist auf bekannte Weise mit herkömmlichen Befestigungseinrichtungen 2 in einer Wand unter Putz montierbar und umfaßt zwei Anschlußbuchsen 3a und 3b, die nach Montage der Sperrdose 1 und abschließender Verblendung durch eine herkömmliche, jedoch nicht dargestellte Abdeckung zum scheinbaren Aufschalten eines Fernseh- bzw. Hörfunkendgeräts von außen sichtbar sind. Ferner umfaßt die Sperrdose 1 zwei Befestigungsschrauben 4 für die Innenleiter eines ankommenden und abgehenden Antennenanschlußkabels, so daß die Sperrdose 1 als durchschleifbare Durchgangsdose verwendbar ist.

In einem hinteren Bereich 5 der Sperrdose 1 ist eine nachfolgend näher beschriebene Platine angeordnet, zu der über zwei Einsätze 6 ein elektrischer Kontakt herstellbar ist. Zur Befestigung des an der Sperrdose 1 anschaltbaren ankommenden und abgehenden Antennenanschlußkabels 8a bzw. 8b ist eine an der Sperrdose 1 schwenkbar angeordnete Klemmplatte 7 vorgesehen, die, wie bei Fig. 2 zu sehen, nach dem Anschalten des Antennenanschlußkabels 8a, 8b in eingeschwenktem Zustand durch eine Schraube 9 an der Sperrdose 1 fixiert ist. In diesem eingeschwenkten Zustand überdeckt die Klemmplatte 7 die Anschlußenden des angeschalteten Antennenanschlußkabels 8a, 8b und klemmt diese derart fest, daß ein Entfernen nur bei dem in Fig. 1 dargestellten, ausgeschwenkten Zustand der Klemmplatte 7 möglich ist.

Die Schraube 9 der Klemmplatte 7 ist mit einer Bohrung zur Durchführung eines Plombendrahtes 10 versehen. Um die Schraube 9 gegen ein Herausdrehen und somit die Klemmplatte 7 gegen ein unberechtigtes Ausschwenken aus dem in Fig. 2 dargestellten Zustand zu sichern, wird der Plombendraht 10 durch die Bohrung der Schraube 9 und durch ein weiteres an der Sperrdose 1 ausgebildetes Bohrloch 11 durchgeführt und mit einer Plombe 12 versehen.

Im Gegensatz zu einer herkömmlichen Antennenanschlußdose, die nach dem Anschalten eines Antennenanschlußkabels eine Filterschaltung zur Auskopplung von Signalen an die Anschlußbuchsen 3a, 3b bereitstellt, wird mit der im hinteren Bereich 5 der Sperrdose 1 angeordneten Platine lediglich das ankommende Antennenanschlußkabel 8a mit dem abgehenden Antennenanschlußkabel 8b gemäß Fig. 3 verbunden. Der durch die bei Fig. 1 dargestellten Einsätze 6 hergestellte Kontakt zwischen dem Antennenanschlußkabel 8a, 8b und der Platine gewährleistet somit eine Verschaltung, die ein Durchschleifen des Antennenanschlußkabels erwirkt.

Alternativ wird für einen Einsatz der Sperrdose 1 als Enddose mit nur einem ankommenden Antennenanschlußkabel 8a die Sperrdose anstelle eines abgehenden Antennenanschlußkabel 8b mit einem entsprechenden Abschlußwiderstand versehen, um Rückreflexionen zu vermeiden.

Desweiteren sind gemäß Fig. 3 die Anschlußbuchsen 3a und 3b gemeinsam an Masse gelegt, um jegliche Auskopplung an die Sperrdose 1 auszuschließen. Aufgrund dieser Verschaltung kann die Sperrdose 1 im wesentlichen in jede bestehende Hausverteilanlage eingebaut werden, ohne diese elektrisch bzw. dämpfungsmäßig zu verändern. Die Platine ist hierbei derart in die Sperrdose 1 integriert, daß durch ein nachträgliches Entfernen der Platine die Sperrdose 1 insgesamt zerstört wird.

Zur Nutzung des so gesperrten Breitbandkabelanschlusses muß die Sperrdose 1 durch eine herkömmliche Antennenanschlußdose ausgetauscht werden, wobei zuvor der Plombendraht 10 für ein Aufschwenken der Klemmplatte 7, um das an der Sperrdose 1 angeschaltete Antennenanschlußkabel 8a, 8b zu entfernen, zerstört werden muß.

## Patentansprüche

1. Sperrdose (1) zum Sperren eines teilnehmerseitigen Breitbandkabelanschlusses gegen unberechtigtes Aufschalten, umfassend
eine Antennenanschlußdose mit wenigstens einer Anschlußbuchse (3a, 3b), eine Klemmplatte (7) zur Befestigung eines an der Antennenanschlußdose anschaltbaren Anschlußkabels (8a, 8b),
**wobei** die Anschlußbuchse (3a, 3b) derart elektrisch und/oder optisch isoliert ist, daß an ihr kein Ausgangssignal entnehmbar ist, **und** die Klemmplatte (7) gegen unberechtigtes Entfernen sicherbar ist.

2. Sperrdose nach Anspruch 1, **gekennzeichnet durch** eine Platine zum Verbinden eines ankommenden Anschlußkabels (8a) mit einem abgehenden Anschlußkabel (8b).

3. Sperrdose nach Anspruch 1 oder 2, **dadurch gekennzeichnet daß** zum im wesentlichen reflexionsfreien Abschließen eines ankommenden Anschlußkabels (8a) ein Abschlußwiderstand an der Sperrdose vorgesehen ist.

4. Sperrdose nach Anspruch 1, 2 oder 3, **dadurch gekennzeichnet, daß** eine Schraube (9) zur Befestigung der Klemmplatte (7) mit einer Bohrung zur Durchführung eines Plombendrahts (10) versehen ist.

5. Sperrdose nach einem der voranstehenden Ansprüche, **dadurch gekennzeichnet, daß** die Anschlußbuchse (3a, 3b) geerdet ist.

## Claims

1. Blocking socket (1) for blocking a subscriber-side broadband cable connection against unauthorized connection, comprising
an antenna connection socket with at least one connection receptacle (3a, 3b), a clamping plate (7) for attachment of a connection cable (8a, 8b) connectable to the antenna connection socket,
the connection receptacle (3a, 3b) being electrically and/or optically insulated in such a manner that no output signal can be taken from it and the clamping plate (7) can be secured against unauthorized removal.

2. Blocking socket according to claim 1, **characterized by** a printed circuit board for connection of an incoming connection cable (8a) to an outgoing connection cable (8b).

3. Blocking socket according to claim 1 or 2, **characterized in that** a terminating resistor is provided on the blocking socket for substantially reflection-free termination of an incoming connection cable (8a).

4. Blocking socket according to claim 1, 2 or 3, **characterized in that** a screw (9) for attachment of the clamping plate (7) is provided with a hole for the leading-through of a seal wire (10).

5. Blocking socket according to any one of the preceding claims, **characterized in that** the connection receptacle (3a, 3b) is grounded.

## Revendications

1. Prise d'antenne (1) avec dispositif de verrouillage pour l'abonné de l'accès non autorisé au réseau câblé à large bande comprenant
une boîte de prise d'antenne avec au moins une douille de branchement (3a, 3b), une plaque à bornes (7) destinée à fixer un câble de connexion (8a, 8b) raccordable sur ladite boîte de prise d'antenne, les douilles de branchement (3a, 3b) étant isolées électriquement et/ou optiquement de sorte à ne permettre aucune dérivation du signal de sortie et à assurer la plaque à bornes (7) contre tout enlèvement intempestif.

2. Prise d'antenne selon la revendication 1, **caractérisée en ce qu'**elle comprend une platine destinée à relier un câble de connexion d'entrée (8a) avec un câble de connexion de sortie (8b).

3. Prise d'antenne selon la revendication 1 ou 2, **caractérisée en ce qu'**elle comporte une résistance terminale pour obturer de manière essentiellement non réfléchissante un câble de connexion d'entrée (8a).

4. Prise d'antenne selon la revendication 1, 2 ou 3 **caractérisée en ce que**, pour fixer la plaque à bornes (7), elle comporte une vis (9) pourvue d'un alésage pour faire passer un fil à plomber.

5. Prise d'antenne selon l'une quelconque des revendications ci-dessus, **caractérisée en ce que** les douilles de branchement (3a, 3b) sont mises à la terre.
